# FASCICULE DE BREVET EUROPEEN

(11) **EP 0 216 825 B1**
(45) Date de publication et mention de la délivrance du brevet: **02.11.1989**
(21) Numéro de dépôt: 86901762.4
(22) Date de dépôt: 25.03.1986
(51) Int. Cl.: E04B 1/343, E04B 1/344

(54) **CONSTRUCTION EXTENSIBLE**
AUSZIEHBARE KONSTRUKTION
EXTENSIBLE CONSTRUCTION

(30) Priorité: 04.04.1985 BE 214798
(43) Date de publication de la demande: 08.04.1987
(73) Titulaire: DE POTTER d'INDOYE, Eric Anne-Henri Marie Ghislain, B-1641 Alsemberg (BE)
(72) Inventeur: DE POTTER d'INDOYE, Eric Anne-Henri Marie Ghislain, B-1641 Alsemberg (BE)
(74) Mandataire: De Brabanter, Maurice
(86) Numéro de dépôt international: BE8600008
(87) Numéro de publication internationale: WO8605829

(56) Documents cités:
- EP-A- 0 069 193
- EP-A- 0 109 108
- BE-A- 677 144
- NL-A- 7 210 234
- US-A- 2 765 499
- US-A- 3 849 952
- US-A- 3 866 365
- US-A- 4 118 901

## Description

La présente invention concerne une construction horizontalement extensible comprenant une série d'éléments préfabriqués rigides, susceptibles d'être à volonté, soit rapprochés les uns des autres pour rendre la construction plus compacte, par exemple pour son transport, soit écartés les uns des autres en position d'utilisation pour créer alors entre eux des locaux utilisables à des fins d'habitation et autres, ces éléments comportant des organes de liaison liés auxdits éléments par des articulations qui permettent de mettre la construction en position d'utilisation en exerçant sur un élément extrême une force qui se répercute d'un élément au suivant par l'intermédiaire des articulations, tandis que la remise de la construction à l'état compact s'obtient par l'application à l'élément extrême d'une force agissant dans le sens de rapprochement desdits éléments.

Des constructions extensibles, destinées à être transportées sous un volume réduit et à être déployées pour leur utilisation en leur lieu de destination, sont connues sous plusieurs formes depuis longtemps. Elles ont cependant acquis actuellement une importance croissante, notamment du fait des cataclysmes naturels survenus de plus en plus fréquemment ces dernières années, et qui exigent un transport commode et une installation rapide d'hôpitaux et autres locaux médicaux de fortune, de magasins, d'ateliers, etc.

On connaît par le document EP-A-0109108 une construction du type décrit dans le premier paragraphe du' présent mémoire. Cette construction connue est constituée par un auvent extensible comportant une série de portiques dont les pieds sont munis de roues pouvant rouler sur des rails pré-établis dans le sol, de manière à écarter les portiques les uns des autres pour déployer l'auvent ou de manière à rapprocher les portiques pour replier l'auvent. Aux portiques sont articulés des parois latérales et des panneaux faisant office de plafond.

Les parois latérales et les panneaux de plafond de l'auvent décrits dans le document précité s'étendent vers l'extérieur des portiques, lorsque ceux-ci sont rapprochés l'un de l'autre, de sorte que la hauteur et la largeur de l'auvent sont plus grandes à l'état replié qu'à l'état déployé.

Par ailleurs, ledit auvent ne comporte pas d'éléments destinés à former un plancher et n'est pas non plus muni de moyens permettant d'obtenir, lorsque l'auvent est déployé, une série de locaux séparés entre eux.

On connaît, par ailleurs, des constructions destinées à être transportées sur roues et se présentant notamment sous forme de roulotte pourvue de moyens nécessaires pour augmenter leur volume au moment de leur installation.

La présente invention a pour objet une construction horizontalement extensible pouvant être facilement transportée, de préférence dans un caisson ou conteneur par des moyens modernes raoides. notamment oar avion.

L'invention a également pour objet une construction extensible dont la hauteur et la largeur sont les mêmes à l'état déployé aussi bien qu'à l'état replié, cette construction présentant non seulement des parois latérales et un plafond mais également un plancher.

L'invention a encore pour objet une construction extensible dont le déploiement peut s'effectuer rapidement, sans nécessiter des moyens spéciaux et des compétences particulières.

Conformément à la présente invention, la construction extensible du type décrit dans le premier paragraphe du présent mémoire est essentiellement caractérisée en ce que lesdits éléments préfabriqués ont la forme de cadres rectangulaires verticaux, composés de deux montants reliés entre eux par une traverse supérieure et par une traverse inférieure et les organes de liaison entre ces cadres sont constitués par des panneaux destinés à former, lorsque la construction est à l'état déployé, un plancher, un plafond et éventuellement des parois latérales de la construction, ces panneaux étant logés dans le volume délimité par deux cadres successifs, lorsque ceux-ci ont été rapprochés l'un de l'autre de façon que la construction soit à l'état compact.

Dans une forme de réalisation particulièrement avantageuse, la construction extensible suivant l'invention comprend un caisson transportable capable de contenir les cadres et les panneaux précités qui y sont renfermés, lorsque la construction est à l'état compact.

Les cadres et les panneaux articulés à ceux-ci forment, de préférence, une superstructure prenant appui avant, pendant et après leur rapprochement ou leur écartement, sur une infrastructure constituée d'un système de poutres articulées l'une à l'autre, ces poutres formant avantageusement, lorsque les poutres sont déployées, des rails horizontaux sur lesquels peuvent rouler des galets portés par la traverse inférieure des divers cadres.

Dans une forme de réalisation particulière de la construction suivant l'invention, un panneau appelé à former le plancher d'un local créé entre deux cadres par écartement de ceux-ci, est articulé par son bord inférieur, à la traverse inférieure du premier de ces deux cadres, et présente aux extrémités de son bord opposé des galets susceptibles de rouler librement autour d'axes parallèles à ce bord, dans des rails verticaux portés par les montants de l'autre cadre.

De même, dans cette forme de réalisation avantageuse de l'invention, un panneau appelé à former le plafond du local créé entre deux cadres par écartement de ceux-ci, est articulé par un de ses bords à la traverse supérieure de l'autre cadre et présente, aux extrémités de son bord opposé, des galets susceptibles de rouler librement autour d'axes parallèles à ce bord, dans des rails verticaux portés par les montants du premier desdits cadres.

D'autres particularités et détails ressortiront de la description détaillée suivante dans laquelle il est fait référence aux dessins ci-annexés qui montrent plusieurs formes de réalisation, données à titre d'exemple d'une construction suivant l'invention :
la figure 1 est une vue en perspective de l'infrastructure servant de support à la construction, en cours de déploiement ;
la figure 2 et la figure 3 montrent des détails de la figure 1 ;
la figure 4 est une vue en coupe partielle suivant les lignes IV-IV de la figure 1, de la partie inférieure du caisson dans l'état de repli de la construction ;
la figure 5 est une vue de détail d'un dispositif de mise à niveau de l'infrastructure ;
la figure 6 est une vue en perspective de l'infrastructure en voie de déploiement, dans une première forme de réalisation ;
la figure 7 est une vue en élévation correspondant à la figure 6 ;
la figure 8 est également une vue en élévation de la figure 6, mais considérée au cours du repli de la construction ;
la figure 9 est une vue de détail d'une partie de la figure 6 ;
la figure 10 est une vue en perspective d'une attache du câble de compensation représenté à la figure 7 ;
la figure 11 est une vue en bout de la figure 10, suivant la flèche f de cette figure ;
la figure 12 est une vue en coupe montrant la liaison entre les plafonds des éléments dans la figure 6 ;
les figures 13 et 14 sont des représentations schématiques des deux formes de câblage du câble compensateur représenté à la figure 7 ;
les figures 15, 16, 17 et 18 sont des représentations d'une deuxième forme de réalisation de l'invention et elles sont analogues aux figures 6, 7, 8 et 9 de la première forme de réalisation décrite auparavant ;
les figures 19 et 20 sont des croquis représentant en perspective d'autres formes de réalisation de l'invention.

Dans la forme de réalisation qui va être décrite maintenant, la construction comprend deux systèmes déployables en accordéon, le premier système constituant une superstructure formée d'éléments supérieurs qui, par leur déploiement, donneront lieu à la formation de locaux juxtaposés, alignés les uns à la suite des autres dans la direction de déploiement de la construction, tandis que le deuxième système est un système de poutres articulées constituant une infrastructure pour servir de support aux éléments supérieurs de la construction.

Les deux systèmes, à l'état replié, trouvent place dans un caisson 1 aux dimensions classiques d'un conteneur. Il présente, sur l'une de ses faces verticales, une ouverture 2 (fermée par un couvercle 3 dont il sera question ultérieurement) et qui donnera accès à toutes les parties de la construction qui, au départ, sont enfermées dans ce caisson. Le caisson porte, à ses quatre coins, des vérins tels que 4, indépendamment réglables, qui permettent de lui donner une position horizontale sur un terrain de profil varié. On a désigné par 5 ce que l'on appellera le fond du caisson. Ce fond porte, au voisinage de ses extrémités, deux rails fixes 6 et 7, dirigés perpendiculairement à la face ouverte 2. Ces rails constituent une première partie de l'infrastructure 8. L'infrastructure 8 se compose de traverses telles que 9, 10, 11 ... constamment parallèles entre elles, et de rails latéraux composés chacun d'une paire de poutres 12, 13, respectivement 14, 15, articulées l'une à l'autre par une de leurs extrémités, comme visible en 16 et 17 sur la figure 1, les autres extrémités de ces poutres étant articulées aux traverses 9, 10. Les poutres 12, 13 et 14, 15 se placent, lors du déploiement de la construction, dans le prolongement des rails fixes 6 et 7. L'infrastructure se compose ainsi d'une série de cellules successives, la première étant une cellule rectangulaire de moindre longueur, contenue dans le caisson 1, où elle est limitée à l'arrière par la paroi 18 du caisson et à l'avant par la traverse 9. Les autres cellules, telles que 19, 20 se succèdent dans un même plan s'étendant dans la direction de déploiement de la construction. La cellule 19 est représentée comme complètement déployée et elle est munie de tirants 21 et 22 destinés à la raidir. La cellule 20 qui comprend les traverses 10 et 11 comprend aussi des rails 23-24 et 25-26 articulés, ainsi qu'on l'a déjà observé. Avant le déploiement de l'infrastructure, les traverses et les rails repliés l'un contre l'autre forment un paquet 27 porté par un traîneau 28. Le traîneau 28 n'a été représenté entièrement qu'à l'extérieur de la construction, mais, pour permettre une meilleure compréhension de l'invention, on a représenté encore en 27, devant la paroi 18, le paquet de rails et de traverses tel qu'il se présente immédiatement avant le déploiement.

A l'état replié, la construction comprenant le traîneau 28 et le paquet de traverses et de rails 27, est logée entre les rails 6 et 7. Dans le déploiement, le rail 14 vient, comme le montre la figure 2, en prolongement du rail 6, ayant même direction et même niveau supérieur que celui-ci. Le repli dans lequel le niveau supérieur des rails est placé bien au-dessus du niveau du fond 5, est néanmoins possible en raison du mode particulier d'articulation des rails 6 et 14, comme on le voit sur la figure 2. L'extrémité du rail 14 présente en fait une patte 29 articulée en 30 à l'extrémité de la traverse 9. D'autre part, le rail 14 est échancré à sa partie inférieure et il est limité en cet endroit par une partie courbe 31 fonctionnant à la façon d'une came sur le rebord du fond 5 du caisson.

Grâce à cette disposition, le niveau de la face supérieure du rail 14 est relevé, lors du repli, par rapport au niveau de la face supérieure du rail 6, ce qui permet de disposer l'ensemble des rails mobiles repliés, et des traverses, entre les rails 6 et 7.

Une disposition analogue se présente à l'autre extrémité de la traverse 9. On a désigné par 32 un taquet d'arrêt et par 33 et 34 des câbles reliés à la traverse 9 et, par leur autre extrémité, à la paroi 18 du caisson, opposée à sa paroi 3, les câbles 33 et 34 limitant l'amplitude du déplacement de la traverse 9 au cours du déploiement.

L'articulation des rails mobiles tels que 15, 26 et de la traverse 10 comprise entre eux (figure 3) se fait également par l'intermédiaire de pattes telles que 35 (reliée au rail 15) et 36 (reliée au rail 26). Les pattes 35 et 36 sont articulées l'une à l'autre en 37.

L'infrastructure est complétée par des dispositifs extensibles tels que 38, 39, 40, 41 ... Ces dispositifs (figure 5) comprennent en principe chacun deux bras 42, 43 articulés en 44 à un patin 45 et reliés également à un point d'articulation 48 sur une embase fixe 49 par des bras 46, 47. L'embase est traversée par deux vis mères 50 et 51 dont les extrémités sont montées dans des supports fixes 54, 55 et dont les filets sont disposés en sens contraires et sur lesquelles se déplacent des chariots 52, 53 reliés par des points d'articulation 56, 57 aux extrémités des bras 42, 43. Une manivelle 58 permet de faire tourner les vis 50, 51 (par un mécanisme évident non représenté) et, par conséquent, de rapprocher ou d'éloigner l'une de l'autre les extrémités des bras 42, 43. Il en résulte une variation de la hauteur du rail (par exemple 15) par rapport au sol sur lequel repose le patin 45.

Pour édifier la construction, on déploie d'abord l'infrastructure au moyen d'une traction exercée sur le câble 59 qui transmet cette force, par les câbles 60 et 61, au traîneau 28. Ce traîneau, chargé du paquet 27 des traverses et des rails, extrait alors l'infrastructure du caisson 1 et déploie successivement les différentes cellules 19, 20 ... de l'infrastructure. La mise à niveau de celle-ci se fait progressivement à l'aide des supports 38, 39, 40, 41 et autres, et on dispose alors d'une assise plane et ferme pour la superstructure à décrire ci-après.

Le repli de la construction s'opère en rapprochant le traîneau 28 du caisson 1, par traction sur des câbles 62, 63 attachés au traîneau 28.

La superstructure qui constitue la partie essentielle de la construction suivant l'invention se compose en ordre principal de panneaux successifs parallèles les uns aux autres et perpendiculaires à la direction de déploiement de la construction. On voit de tels panneaux, éventuellement munis d'ouvertures en coupe verticale à la figure 9 où ils sont indiqués par 64, 65, 66 pour des éléments successifs 67, 68, 69 ... Au pourtour de ces panneaux sont fixés des cadres composés chacun de deux traverses, l'une supérieure 70, l'autre inférieure 71 (pour l'élément 68 qui sera seul décrit, les autres étant identiques), et de deux montants dont seul le montant postérieur 72 apparaît à la figure 9 (pour l'élément 68).

Aux figures 6, 7, 8, on voit ces montants antérieurs tels que 73, 74, 75. Les cadres sont fixés aux panneaux par des cornières telles que 77, 78. Les traverses inférieures des cadres (telles que 71 pour l'élément 68) portent à leurs extrémités antérieure et postérieure des galets tels que 76 (pour l'élément 68), qui roulent sur les rails 12, 13, 23, 24 ... de l'infrastructure déployée et qui sont portés par les rails fixes 6, 7 du caisson 1 lorsque la construction est repliée.

Les montants des cadres portent en outre des rails tels que 79 (sur l'élément 68) et 80 (sur l'élément 69), dont l'emploi sera exposé dans la suite. Enfin, les éléments successifs tels que 67, 68, 69 portent des crochets (articulés aux extrémités des traverses) tels que 81, 82, 83, 84 s'accrochant sur des pitons (non représentés) d'éléments voisins, et qui les maintiennent serrés les uns contre les autres dans la position de repli de la construction, et que des tringles (telles que 85, 86 ...) relient aux organes d'articulation de la construction, en sorte que lors du déploiement, ces crochets se soulèvent les uns après les autres et libèrent les éléments successifs 67, 68, 69 en leur permettant de s'écarter les uns des autres.

Les éléments de la superstructure comprennent en outre des organes d'articulation les reliant les uns aux autres. Lorsqu'on déploie la construction en exerçant une traction sur un élément ou cadre extrême 3, ces organes jouent les uns par rapport aux autres jusqu'à leur extension extrême. Ainsi, les différents locaux de la construction s'étendent pas à pas, le déploiement de l'un quelconque d'entre eux commençant lorsque le déploiement du précédent (plus proche du point d'application de la traction) a eu lieu.

On décrira à présent une forme de réalisation de ces moyens d'articulation et de leurs accessoires. Dans cette forme de réalisation, les parties articulées entre elles sont des volets qui peuvent être, soit, pour chaque local, son plancher seul, soit son plancher et son plafond (cas des figures 6, 7, 8, 9 et des figures 15, 16, 17, 18 dans une seconde forme de réalisation), soit des parois latérales des locaux (comme sur la figure 20).

Dans une forme de réalisation, le plancher d'un local limité par des éléments 68, 69 est indiqué par 87 et le plafond est indiqué par 88. Le plancher 87 est articulé par son bord inférieur (en 89) à la traverse inférieure 90 de l'élément 69 de la construction (voir figure 9). Il présente aux extrémités de son bord opposé, en 91, 92, des galets dont seul l'un, 91, est visible à la figure 9. Ce galet roule dans le rail 79 du montant (postérieur, ici) de l'élément 68. A chacun de ses bords latéraux, le panneau de plancher 87 présente un bras latéral tel que 93 (figures 7 et 8), articulé par une de ses extrémités au milieu du bord correspondant du panneau 87, et articulé par son autre extrémité en un point (caché par le montant 73 du cadre 68) à la traverse inférieure 71 du cadre portant le rail 79 dans lequel se déplace le galet 91 dudit bord correspondant (bord arrière, ici) du panneau 87.

Le panneau 88 appelé à former le plafond du local limité par les éléments 68 et 69 est articulé par un de ses bords, en 94, à la traverse supérieure 70 du cadre de l'élément 68 et il porte, aux extrémités du bord horizontal opposé du panneau 88, des galets tels que 95 (un seul de ces galets étant visible), roulant librement dans le rail 80 de l'élément 69. Un bras latéral 97 joue le même rôle que le bras 93 du plancher.

On comprend que lorsque les éléments 68 et 69 s'écartent l'un de l'autre lors du déploiement de la construction, le plancher, tournant autour de l'articulation 89, et le plafond, tournant autour de l'articulation 94, viennent prendre leur place normale et limitent ainsi l'extension du local correspondant.

Les bords des panneaux de plancher 87 et de plafond 88, porteurs des galets de roulement respectifs 91, 95 sont reliés entre eux, à l'avant et à l'arrière de la construction, chaque fois par un câble compensateur tel que 98. Ce câble peut être monté de deux façons (figure 13 et figure 14). A la figure 13, le câble 98 passe sur deux poulies de renvoi 99 et 100 tournant autour d'axes montés dans les traverses supérieures des cadres des éléments 68, 69 limitant le local en cours de déploiement. Dans le cas de la figure 13, le câble 98 est renvoyé sur la poulie 91 du plancher 87 et fixé par son extrémité (en 101) à la traverse supérieure du cadre correspondant. Dans le cas de la figure 14, le câble passe sur une poulie 102 montée sur le bord du panneau 88 au point d'articulation du levier latéral 97. La disposition des câbles compensateurs est protégée par des toits amovibles tels que 96 (figures 10 et 11).

Lorsque le panneau de plancher 87 est plus lourd que le panneau de plafond 88, c'est le premier qui, par l'action du câble 98, contribue à soulever le second, lorsque commence le déploiement de la construction.

Lors du repli de la construction, en exerçant une force de rappel suivant la flèche f1 de la figure 8, qui s'obtient par le treuil 103 rappelant le câble 104, il est avantageux de faciliter la remontée du plancher (ici 105) en permettant à un galet 106 tournant librement près de l'extrémité de celui-ci, de gravir une poutrelle formant rampe, 107, qui repose sur le sol en 108, et, par son autre extrémité, s'appuie sur le caisson 1 et qu'on retire après cette opération.

En ce qui concerne les parois latérales de la construction, munies généralement de fenêtres et de portes, on voit sur la figure 6 qu'il s'agit de panneaux 109 qui peuvent tourner autour d'une charnière verticale 110 (non visible) portée par l'un des cadres limitant le local.

Enfin, il y a lieu de remarquer que l'étanchéité entre le plafond 88 et l'élément suivant 111 (figures 6 et 12) s'obtient par compénétration d'une échancrure 112 prévue dans le plafond 88 et d'une saillie 113 de l'élément 111, cette disposition se répétant par la coopération d'une saillie 114 de l'élément 88 et d'une échancrure 115 de l'élément 111. Il est possible en outre de couler un joint 116 entre les éléments coopérants qui peuvent, au surplus, être réunis par un verrou. Une disposition analogue peut être prévue au niveau des planchers.

Les figures 15, 16, 17 et 18 montrent, dans des vues analogues à celles des figures 6, 7, 8 et 9, une autre forme de réalisation de l'invention, permettant de réaliser des locaux plus grands. Le plancher du local se compose alors de deux panneaux 117, 118 articulés l'un à l'autre le long de leurs bords supérieurs (en 119) et articulés par leurs autres bords 120, 121 (voir figure 16) aux traverses inférieures des deux cadres ·(ici 122, 123) qui limitent le local considéré.

Le plafond est, dans une telle disposition, constitué de deux panneaux 124, 125 articulés l'un à l'autre par leurs bords au sommet 126 marqué par une pièce faîtière, les bords opposés desdits panneaux portant des galets 127, 128 susceptibles de rouler librement dans des rails 129, 130 (figure 18) portés par les montants 131, 132 de deux cadres opposés 123, 122.

Dans cette construction, le câble de compensation 133 reliant plancher et plafond passe sur des poulies 134, 135, 136, 137 montées sur des axes parallèles aux bords des panneaux correspondants. Un second câble 138 relié aux bords extérieurs des panneaux 124, 125 formant le plafond sert de tendeur maintenant l'angle a entre ces panneaux à une valeur maximale prédéterminée.

Les milieux des bords des panneaux de plafond sont reliés à articulation, chacun par au moins un bras télescopique 139, 140, aux traverses supérieures des cadres 122, 123 limitant le local.

Les figures 19 et 20 montrent schématiquement deux formes de construction en variante des précédentes.

A la figure 19, le système de panneaux de plancher et de plafond est inversé par rapport à celui des figures 15, 16, 17, 18, c'est-à-dire que les sommets des angles formés par les panneaux respectifs pointent ici dans des sens opposés l'un à l'autre.

A la figure 20, les parois latérales 141, 142 de la construction servent d'organes de liaison articulés à des éléments ou cadres 143, 144 opposés.

Comme on l'a vu, la construction extensible suivant l'invention permet d'obtenir un grand volume de locaux habitables, à partir d'au moins un caisson ou conteneur. Du fait que la construction suivant l'invention peut être contenue dans un caisson, elle peut être facilement transportée par des moyens de transport rapides à l'endroit désiré sans qu'il soit nécessaire de disposer de personnels qualifiés ou de machines compliquées pour la pose de rails, des travaux de terrassement et le déploiement de la construction, ce déploiement pouvant s'effectuer très rapidement par simple traction exercée sur des cadres extrêmes ou par déplacement du caisson par rapport à ces cadres.

La construction suivant l'invention peut être utilisée de manière temporaire à l'endroit désiré et, après son utilisation, elle peut être transportée en un autre endroit, sans nécessiter l'abandon sur place de certains éléments qui la composent, tels que rails, plancher ou fondation.

Les éléments, tels que plancher 87, 117, 118, plafond 88, 124, 125, panneaux 64, 65, 66 et parois latérales 109 qui sont logés dans les cadres 67, 68, 69, 122, 123 lorsque la construction est repliée, peuvent porter des équipements rabattables, tels que lits, tables, armoires, bancs, etc., la profondeur de ces cadres variant selon l'encombrement desdits éléments et équipements.

## Revendications

1. Construction horizontalement extensible comprenant une série d'éléments préfabriqués rigides susceptibles d'être à volonté, soit rapprochés les uns des autres pour rendre la construction plus compacte, par exemple pour son transport, soit écartés les uns des autres en position d'utilisation pour créer alors entre eux des locaux utilisables à des fins d'habitation et autres, ces éléments comportant des organes de liaison liés auxdits éléments par des articulations qui permettent de mettre la construction en position d'utilisation en exerçant sur un élément extrême une force qui se répercute d'un élément au suivant par l'intermédiaire des articulations, tandis que la remise de la construction à l'état compact s'obtient par l'application à l'élément extrême d'une force agissant dans le sens de rapprochement desdits éléments, caractérisée en ce que lesdits éléments préfabriqués ont la forme de cadres rectangulaires verticaux (67, 68, 69) composés de deux montants (72, 73) reliés entre eux par une traverse supérieure (70) et par une traverse inférieure (71), et les organes de liaison entre ces cadres sont constitués par des panneaux (87, 88, 109) destinés à former, lorsque la construction est à l'état déployé, un plancher, un plafond et éventuellement des parois latérales de la construction, ces panneaux (87, 88, 109) étant logés dans le volume délimité par deux cadres successifs (67, 68, 69), lorsque ceux-ci ont été rapprochés l'un de l'autre de façon que la construction soit à l'état compact.

2. Construction suivant la revendication 1, caractérisée en ce qu'elle comprend un caisson (1) transportable capable de contenir les cadres (67, 68, 69) et les panneaux (87, 88, 109) précités qui y sont renfermés, lorsque la construction est à l'état compact.

3. Construction suivant la revendication 1, caractérisée en ce que les cadres (67, 68, 69) et les panneaux (87, 88, 109) précités forment une superstructure prenant appui avant, pendant et après leur rapprochement ou leur écartement, sur une infrastructure (8) constituée d'un système de poutres (12, 13) articulées l'une à l'autre.

4. Construction suivant la revendication 3, caractérisée en ce que le système de poutres (12, 13) articulées formant l'infrastructure (8) susdite est replié dans un caisson (1) transportable, en dessous des cadres (67, 68, 69) et des panneaux (87, 88, 109) y enfermés, lorsque la construction est à l'état compact.

5. Construction suivant la revendication 3, caractérisée en ce que le système de poutres (12, 13 ; 23, 24) de l'infrastructure se présente, après déploiement, comme une suite de cellules rectangulaires (19, 20 ...), chacune d'elles comprenant deux éléments latéraux (12, 13 ; 23, 24) constituant des rails horizontaux, composés chacun de deux éléments (12, 13 ; 23, 24) d'égale longueur, articulés l'un à l'autre à l'une de leurs extrémités et articulés par leurs autres extrémités à des traverses (9, 10 ...) perpendiculaires à la direction de déploiement de la construction, chacune de ces traverses appartenant en commun à deux cellules rectangulaires successives et la longueur d'une traverse (9, 10) étant légèrement supérieure à la longueur totale d'un rail latéral (12, 13 ; 23, 24) déployé.

6. Construction suivant la revendication 5, caractérisée en ce que les éléments de l'infrastructure comprennent une partie initiale constituée d'une paire de rails horizontaux intérieurs (6, 7) fixés à la base (5) du caisson (1) et dirigés parallèlement à la direction de déploiement de la construction, ces rails fixes (6, 7) constituant des supports pour les cadres (67, 68, 69) de la construction, rapprochés les uns des autres.

7. Construction suivant la revendication 1, caractérisée en ce que les cadres (67, 68, 69) comportent intérieurement un panneau vertical (64, 65, 66) éventuellement muni d'ouvertures.

8. Construction suivant la revendication 3, caractérisée en ce que les cadres (67, 68, 69) portent à leur partie inférieure des galets (76) susceptibles de rouler sur le système de poutres (12, 13) articulées l'une à l'autre formant l'infrastructure, après le déploiement de celle-ci.

9. Construction suivant la revendication 1, caractérisée en ce qu'un panneau (87) appelé à former le plancher d'un local créé entre deux cadres (67, 68, 69) par écartement de ceux-ci, est articulé par son bord inférieur (89), à la traverse inférieure (90) du premier (69) de ces deux cadres, et présente aux extrémités de son bord opposé des galets (91) susceptibles de rouler librement autour d'axes parallèles à ce bord, dans des rails verticaux (79) portés par les montants (72) de l'autre cadre (68).

10. Construction suivant la revendication 9, caractérisée en ce que le panneau formant plancher (87) du local présente à chacun de ses bords latéraux un bras latéral (93) articulé par une de ses extrémités au milieu du bord correspondant du panneau (87), et articulé par son autre extrémité à la traverse inférieure (71) du cadre (68) portant le rail vertical (79) dans lequel se déplace le galet (91) dudit bord correspondant du panneau (87).

11. Construction suivant la revendication 1, caractérisée en ce qu'un panneau appelé à former le plafond (88) du local créé entre deux cadres (68, 69) par écartement de ceux-ci, est articulé par un de ses bords à la traverse supérieure (70) de l'autre cadre (68), et présente, aux extrémités de son bord opposé, des galets (95) susceptibles de rouler librement autour d'axes parallèles à ce bord, dans des rails verticaux (80) portés par les montants du premier (69) desdits cadres.

12. Construction suivant la revendication 11, caractérisée en ce que le panneau formant plafond (88) du local présente à chacun de ses bords latéraux un bras latéral (97) articulé par une de ses extrémités au milieu du bord correspondant du panneau (88), et articulé par son autre extrémité à la traverse supérieure du cadre (67, 68, 69) portant le rail vertical (80) dans lequel se déplace le galet (95) dudit bord correspondant du panneau.

13. Construction suivant les revendications 9 à 12, caractérisée en ce que les bords des panneaux respectifs de plancher (87) et de plafond (88), porteurs des galets de roulement (91, 95) , sont reliés entre eux par au moins un câble compensateur (98) passant sur des poulies (99, 100) montées pour tourner librement autour d'axes fixés dans les traverses supérieures des cadres (68, 69) opposés du local.

14. Construction suivant la revendication 13, caractérisée en ce que le câble compensateur (98), du côté où il est relié à un bord du plancher, passe autour d'une poulie (91) tournant librement autour d'un axe parallèle à ce bord, et en ce que l'extrémité de ce câble, après avoir passé sur cette poulie (91), est fixée (en 101) à la traverse supérieure du cadre (67, 68, 69) par rapport auquel se déplace ce bord du plancher (fig. 13).

15. Construction suivant la revendication 13, caractérisée en ce qu'entre les poulies (99, 100) portées par les traverses supérieures des cadres (67, 68, 69), le câble compensateur (98) passe autour d'une poulie (102) montée pour tourner librement autour d'un axe fixé au milieu du bord du plafond (fig. 14).

16. Construction suivant la revendication 1, caractérisée en ce que le panneau destiné à former un plancher d'un local à créer entre deux cadres par écartement de ceux-ci se compose de deux parties (117, 118) articulées l'une à l'autre le long (119) de leurs bords supérieurs et articulées par leurs autres bords (120, 121) aux traverses inférieures des deux cadres (122, 123) limitant ledit local.

17. Construction suivant la revendication 1, caractérisée en ce que le panneau destiné à former un plafond d'un local à créer entre deux cadres (122, 123) par écartement de ceux-ci est constitué de deux parties (124, 125) articulées à une pièce faîtière (126) par deux de leurs bords, les bords opposés desdites parties portant des galets (127, 128) susceptibles de rouler librement dans des rails (129, 130) portés par les montants des deux cadres (122, 123).

18. Construction suivant la revendication 17, caractérisée en ce que les milieux des bords latéraux des parties (124, 125) destinées à former le plafond du local sont chacun articulés par au moins un bras télescopique (139, 140) aux traverses supérieures des cadres (122, 123) limitant le local.

19. Construction suivant la revendication 17, caractérisée en ce qu'au moins un câble compensateur (133) relie lesdits bords opposés des parties (124, 125) articulées l'une à l'autre et destinées à former un plafond, ce câble compensateur (133) passant sur des poulies (134, 135, 136, 137) tournant librement autour d'axes horizontaux portés par les cadres (122, 123) limitant le local.

## Claims

1. Horizontally extensible construction comprising a series of rigid prefabricated elements capable of being selectively moved closer together to render the construction more compact, for example for transport, or moved apart into the position of use to create utilizable space units between them for purposes of habitation and other purposes, said elements comprising connecting members connected to the said elements by articulations which enable the construction to be placed into the position for use by the application of a force on an end element, this force being transmitted from one element to the next by the way of the articulations, which construction may be put back into the compact position by the application to an end element of a force acting in the sense of bringing the said elements closer together, characterized in that the said prefabricated elements have the form of vertical rectangular frames (67, 68, 69) composed of two uprights connected together by an upper crossbeam and a lower crossbeam, and the connecting members between these frames consist of panels (87, 88, 109) designed to form, when the construction is extended, a floor, a ceiling and possibly side walls of the construction, these panels (87, 88, 109) being accomodated in the space bounded by the two successive frames (67, 68, 69) when these are moved together to make the construction compact.

2. Construction according to claim 1 characterized in that it comprises a transportable box (1) capable of containing the aforesaid frames (67, 68, 69) and panels (87, 88, 109) enclosed therein when the construction is in the compact state.

3. Construction according to claim 1, characterized in that the aforesaid frames (67, 68, 69) and panels (87, 88, 109) form a superstructure resting before, during and after they are moved together or apart on an infrastructure (8) consisting of a system of beams (12, 13) linked together.

4. Construction according to claim 3, characterized in that the system of linked beams (12, 13) forming the above-mentioned infrastructure (8) is folded up in a transportable box (1) below frames (67, 68, 69) and panels (87, 88, 109) enclosed therein when the construction is in the compact state.

5. Construction according to claim 3, characterized in that, when the infrastructure has been extended, its system of beams (12, 13 ; 23, 24) forms a succession of rectangular cells (19, 20...), each of which comprises two lateral elements (12, 13 ; 23, 24) constituting horizontal rails, each composed of two elements (12, 13 ; 23, 24) of equal length linked together, each by one of its ends, and each linked by its other end to crossbeam (9, 10, ...), which crossbeams are positioned perpendicularly to the direction of extension of the construction, each of these crossbeams belonging to two successive rectangular cells and the length of a crossbeam (9, 10) being slightly greater than the total length of an extended side rail (12, 13 ; 23, 24).

6. Construction according to claim 5, characterized in that the elements of the infrastructure comprise an initial part consisting of a pair of internal horizontal rails (6, 7) fixed to the base (5) of the box (1) and directed parallel to the direction of extension of the construction, these fixed rails (6, 7) constituting supports for the frames (67, 68, 69) of the construction placed close together.

7. Construction according to claim 1,. characterized in that the frames (67, 68, 69) have a vertical panel (64, 65, 66) inside them, optionally provided with openings.

8. Construction according to claim 3, characterized in that the frames (67, 68, 69) carry rollers (76) in their lower part, which rollers are designed to roll on the system of beams (12, 13) which are hinged together to form the infrastructure when the latter has been extended.

9. Construction according to claim 1, characterized in that a panel (87) designed to form the floor of a space unit formed between two frames (67, 68, 69) by the separation of said frames is articulated by its lower edge (89) to the lower crossbeam (90) of the first (69) of these frames and carries rollers (91) at the ends of its opposite edge, which rollers are freely rotatable about shafts parallel to this edge in rails (79) mounted on the upright (72) of the other frame (68).

10. Construction according to claim 9, characterized in that the panel forming the floor (87) of the space unit is provided at each of its lateral edges with a side arm (93) articulated at one of its ends to the middle of the corresponding edge of the panel (87) and at its other end to the lower crossbeam (71) of the frame (68) carrying the rail (79) in which the roller (91) of said corresponding edge of the panel (87) is displaceable.

11. Construction according to claim 1, characterized in that a panel designed to form the ceiling (88) of the space unit created between two frames (68, 69) when these frames are moved apart is articulated by one of its edges to the upper crossbeam (70) of the other frame (68) and carries rollers (95) at the ends of its opposite edge, which rollers are freely rotatable about shafts parallel to this edge in rails (80) mounted on the uprights of the first (69) of said frames.

12. Construction according to claim 11, characterized in that the panel forming the ceiling (88) of the space unit has a side arm (97) at each of its lateral edges, which side arm is linked by one of its ends to the middle of the corresponding edge of the panel (88) and by its other end to the upper crossbeam of the frame (67, 68, 69) carrying the rail (80) in which the roller (95) of said corresponding edge of the panel is displaceable.

13. Construction according to claims 9 to 12, characterized in that the edges of the ceiling panel (87) and of the floor panel (88) carrying the rollers (91, 95) are connected together by at least one compensating cable (98) passing over pulleys (99, 100) freely rotatable about shafts fixed in the upper crossbeams of the opposite frames (68, 69) of the space unit.

14. Construction according to claim 13, characterized in that the compensating cable (98), on the side where it is connected to an edge of the floor, passes over a pulley (91) which is freely rotatable about a shaft parallel to this edge, and in that the end of this cable, after having passed over the pulley (91) is attached (at 101) to the upper crossbeam of the frame (67, 68, 69) in relation to which this edge of the floor is displaceable (Figure 13).

15. Construction according to claim 13, characterized in that between the pulleys (99, 100) mounted on the upper crossbeam of the frames (67, 68, 69), the compensating cable (98) passes over a pulley (102) mounted to be freely rotatable about a shaft attached to the middle of the edge of the ceiling (Figure 14).

16. Construction according to claim 1, characterized in that the panel which is to form a floor of a space unit created between two frames when the frames are moved apart is composed of two parts (117, 118) articulated to each other along (119) their upper edges and articulated by their lower edges (120, 121) to lower crossbeam of the two frames (122, 123) bounding the said space unit.

17. Construction according to claim 1, characterized in that the panel designed to form a ceiling of a space unit created between two frames when they are moved apart is composed of two parts (124, 125) linked to a ridge pole (126) by two of their edges, the opposite edges of the said parts carrying rollers (127, 128) which are freely rotatable in rails (129, 130) mounted on the uprights of two opposite frames (122, 123).

18. Construction according to claim 17, characterized in that the middle of each lateral edge of the parts (124, 125) designed to form the ceiling of the space unit is articulated by at least one telescopic arm (139, 140) to the upper crossbeam of the frames (122, 123) defining the space unit.

19. Construction according to claim 17, characterized in that at least one compensating cable (133) connects said opposite edges of the parts (124, 125) which are linked together and designed to form a ceiling, this compensating cable (133) passing over pulleys (134, 135, 136, 137) which are freely rotatable about horizontal shafts mounted on the frames (122, 123) defining the space unit.

## Patentansprüche

1. Horizontal ausziehbare Konstruktion, umfassend eine Reihe von starren Fertigbauteilen, die nach Wunsch entweder einander näherbringbar sind, um die Konstruktion kompakter zu machen, beispielsweise für den Transport derselben, oder in die Benützungsposition voneinander entfernbar sind, um dazwischen nutzbare Räume für Wohn- und andere Zwecke zu schaffen, welche Elemente Verbindungsorgane umfassen, die mittels Anlenkungen an den Elementen angelenkt sind und ermöglichen, die Konstruktion in die Benützungsposition zu bringen, indem auf ein Endelement eine Kraft ausgeübt wird, die von einem Element über Anlenkungen auf das folgende Element zurückwirkt, wobei die Rückführung der Konstruktion in den kompakten Zustand durch Aufbringen einer in der Annäherungsrichtung der Elemente wirkenden Kraft auf das Endelement erreicht wird, dadurch gekennzeichnet, daß die Fertigbauteile die Form von vertikalen rechteckigen Rahmen (67, 68, 69) haben, die aus zwei durch einen oberen Querträger (70) und einen unteren Querträger (71) miteinander verbundenen Stehern (72, 73) zusammengesetzt sind, und die Verbindungsorgane dieser Rahmen aus Paneelen (87, 88, 109) bestehen, die zur Bildung eines Fußbodens, einer Decke und gegebenenfalls der Seitenwände der Konstruktion im auseinandergefalteten Zustand der Konstruktion dienen, wobei die Paneele (87, 88, 109) in dem von zwei aufeinanderfolgenden Rahmen (67, 68, 69) begrenzten Raum untergebracht sind, wenn diese aneinander angenähert worden sind, sodaß sich die Konstruktion im kompakten Zustand befindet.

2. Konstruktion nach Anspruch 1, dadurch gekennzeichnet, daß sie einen transportablen Kasten (1) zur Aufnahme der Rahmen (67, 68, 69) und der darin eingeschlossenen Paneele (87, 88, 109), wenn sich die Konstruktion in kompaktem Zustand befindet, umfaßt.

3. Konstruktion nach Anspruch 1, dadurch gekennzeichnet, daß die Rahmen (67, 68, 69) und die Paneele (87, 88, 109) einen Oberbau bilden, der sich vor, während und nach der Annäherung bzw. dem Auseinanderbringen auf einem durch ein System von aneinander angelenkten Trägern (12, 13) gebildeten Unterbau (8) abstützt.

4. Konstruktion nach Anspruch 3, dadurch gekennzeichnet, daß das den Unterbau (8) bildende System von angelenkten Trägern (12, 13) in einem transportablen Kasten (1) unterhalb der Rahmen (67, 68, 69) und der darin eingeschlossenen Paneele (87, 88, 109) zusammengelegt ist, wenn sich die Konstruktion in kompaktem Zustand befindet.

5. Konstruktion nach Anspruch 3, dadurch gekennzeichnet, daß sich das Trägersystem (12, 13 ; 23, 24) des Unterbaus nach dem Auseinanderfalten wie eine Reihe von rechteckigen Zellen (19, 20, ...) präsentiert, von denen jede zwei seitliche Elemente (12, 13 ; 23, 24) umfaßt, die horizontale Schienen bilden, jeweils aus zwei Elementen (12, 13; 23, 24) gleicher Länge zusammengesetzt sind, an einem ihrer Enden aneinander angelenkt sind und mit ihren anderen Enden an senkrecht zur Entfaltungsrichtung der Konstruktion verlaufenden Querträgern (9, 10, ...) angelenkt sind, wobei jeder dieser Querträger gleichzeitig zu zwei aufeinanderfolgenden rechteckigen Zellen gehört und die Länge eines Querträgers (9, 10) etwas größer als die Gesamtlänge einer seitlichen entfalteten Schiene (12, 13 ; 23, 24) ist.

6. Konstruktion nach Anspruch 5, dadurch gekennzeichnet, daß die Elemente des Unterbaus ein Anfangsstück, bestehend aus einem Paar horizontaler Innenschienen (6, 7), die an der Basis (5) des Kastens (1) befestigt und parallel zur Entfaltungsrichtung der Konstruktion gerichtet sind, umfassen, welche ortsfeste Schienen (6, 7), aneinander angenähert, Stützen für die Rahmen (67, 68, 69) der Konstruktion bilden.

7. Konstruktion nach Anspruch 1, dadurch gekennzeichnet, daß die Rahmen (67, 68, 69) innen ein gegebenenfalls mit Öffnungen versehenes vertikales Paneel (64, 65, 66) umfassen.

8. Konstruktion nach Anspruch 3, dadurch gekennzeichnet, daß die Rahmen (67, 68, 69) an ihrem unteren Teil Rollen (76) zum Laufen auf dem den Unterbau bildenden System von aneinander angelenkten Trägem (12, 13) nach Auseinanderfalten desselben tragen.

9. Konstruktion nach Anspruch 1, dadurch gekennzeichnet, daß ein Paneel (87), das zur Bildung des Bodens eines zwischen zwei Rahmen (67, 68, 69) durch Auseinanderziehen derselben geschaffenen Raumes herangezogen wird, mit seinem unteren Rand (89) am unteren Querträger (90) des ersten (69) dieser beiden Rahmen angelenkt ist und an den Enden seines gegenüberliegenden Randes Rollen (91) aufweist, die um zu diesem Rand parallele Achsen in den von den Stehern (72) des anderen Rahmens (68) getragenen Schienen laufen.

10. Konstruktion nach Anspruch 9, dadurch gekennzeichnet, daß das den Boden (87) des Raumes bildende Paneel an jedem seiner Seitenränder einen seitlichen Arm (93) aufweist, der mit einem seiner Enden im Mittelteil des entsprechenden Randes des Paneels (87) und mit seinem anderen Ende am unteren Querträger (71) des Rahmens (68), der die vertikale Schiene (79) trägt, in welcher sich die Rolle (91) des entsprechenden Randes des Paneels (87) bewegt, angelenkt ist

11. Konstruktion nach Anspruch 1, dadurch gekennzeichnet, daß ein zur Bildung der Decke (88) des zwischen zwei Rahmen (68, 69) durch Entfernen derselben voneinander geschaffenen Raumes herangezogenes Paneel mit einem seiner Ränder am oberen Querträger (70) des anderen Rahmens (68) angelenkt ist und an den Enden seines gegenüberliegenden Randes Rollen (95) aufweist, die in von den Stehern des ersten (69) dieser Rahmen getragenen vertikalen Schienen (80) um zu diesem Rand parallele Achsen frei laufen.

12. Konstruktion nach Anspruch 11, dadurch gekennzeichnet, daß das die Decke (88) des Raumes bildende Paneel an jedem seiner seitlichen Enden einen seitlichen Arm (97) aufweist, der mit einem seiner Enden im Mittelteil des entsprechenden Randes des Paneels (88) und mit seinem anderen Ende am oberen Querträger des Rahmens (67, 68, 69), der die vertikale Schiene (80) trägt, in welcher sich die Rolle (95) des entsprechenden Randes des Paneels bewegt, angelenkt ist.

13. Konstruktion nach den Ansprüchen 9 bis 12, dadurch gekennzeichnet, daß die Ränder der Paneele des Bodens (87) bzw. der Decke (88), die Träger der Laufrollen (91, 95) sind, durch mindestens ein Ausgleichskabel (98) miteinander verbunden sind, das über Scheiben (99, 100) läuft, welche um in den oberen Querträgern der gegenüberliegenden Rahmen (68, 69) des Raumes befestigte Achsen frei drehbar montiert sind.

14. Konstruktion nach Anspruch 13, dadurch gekennzeichnet, daß das Ausgleichskabel (98) auf der Seite, wo es mit einem Rand des Bodens verbunden ist, um eine Scheibe (91) läuft, die sich um eine zu diesem Rand parallele Achse frei dreht, und daß das Ende dieses Kabels nach Passieren dieser Scheibe (91) am oberen Querträger des Rahmens (67, 68, 69), dem gegenüber sich dieser Rand des Bodens bewegt, fixiert wird (in 101) (Fig. 13).

15. Konstruktion nach Anspruch 13, dadurch gekennzeichnet, daß zwischen den von den oberen Querträgern der Rahmen (67, 68, 69) getragenen Scheiben (99, 100) das Ausgleichskabel (98) um eine Scheibe (102) läuft, die frei drehbar um eine im Mittelteil des Randes der Decke befestigte Achse montiert ist (Fig. 14).

16. Konstruktion nach Anspruch 1, dadurch gekennzeichnet, daß das zur Bildung eines Bodens eines zwischen zwei Rahmen durch Entfernen derselben voneinander zu schaffenden Raumes bestimmte Paneel aus zwei Teilen (117, 118) zusammengesetzt ist, die entlang (119) ihrer oberen Ränder aneinander angelenkt sind und mit ihren anderen Rändern (120, 121) an den unteren Querträgern der beiden den Raum umgrenzenden Rahmen (122, 123) angelenkt sind.

17. Konstruktion nach Anspruch 1, dadurch gekennzeichnet, daß das zur Bildung einer Decke eines zwischen zwei Rahmen (122, 123) durch Entfernen derselben voneinander zu schaffenden Raumes bestimmte Paneel aus zwei Teilen (124, 125) besteht, die mit zwei ihrer Ränder an ein Firststück (126) angelenkt sind, wobei die gegenüberliegenden Ränder dieser Teile Rollen (127, 128) tragen, die in von den Stehern der beiden Rahmen (122, 123) getragenen Schienen (129, 130) frei laufen.

18. Konstruktion nach Anspruch 17, dadurch gekennzeichnet, daß die Mittelteile der seitlichen Ränder der zur Bildung der Decke des Raumes bestimmten Teile (124, 125) jeweils mit einem Teleskoparm (139, 140) an den oberen Querträgern der den Raum umgrenzenden Rahmen (122, 123) angelenkt sind.

19. Konstruktion nach Anspruch 17, dadurch gekennzeichnet, daß mindestens ein Ausgleichkabel (133) die gegenüberliegenden Ränder der aneinander angelenkten und zur Bildung einer Decke bestimmten Teile (124, 125) verbindet, wobei dieses Ausgleichskabel (133) über Scheiben (134, 135, 136, 137) läuft, die um von den den Raum umgrenzenden Rahmen (122, 123) getragene horizontale Achsen frei drehbar sind.
